# EUROPÄISCHE PATENTSCHRIFT

(11) **EP 2 307 152 B1**
(45) Veröffentlichungstag und Bekanntmachung des Hinweises auf die Patenterteilung: **10.07.2013**
(21) Anmeldenummer: 09777547.2
(22) Anmeldetag: 30.07.2009
(51) Int. Cl.: B21B 29/00

(54) **WALZVORRICHTUNG**
ROLLING DEVICE
DISPOSITIF DE LAMINAGE

(30) Priorität: 30.07.2008 DE 102008035702
(43) Veröffentlichungstag der Anmeldung: 13.04.2011
(73) Patentinhaber: SMS Siemag AG, 40237 Düsseldorf (DE)
(72) Erfinder: DIEHL, Christian, 57271 Hilchenbach (DE); KLEIN, Achim, 57223 Kreuztal (DE); ZIESER, Bernd, 57250 Netphen (DE); LINDNER, Florian, 57250 Netphen (DE)
(74) Vertreter: Klüppel, Walter
(86) Internationale Anmeldenummer: PCT/EP2009/005525
(87) Internationale Veröffentlichungsnummer: WO 2010/012465

(56) Entgegenhaltungen:
- EP-A1- 1 772 203
- EP-A2- 0 267 420
- EP-A2- 0 340 504
- WO-A1-2005/011885

## Beschreibung

Die Erfindung betrifft eine Walzvorrichtung mit mindestens zwei Arbeitswalzen, die jeweils mittels mindestens eines Arbeitswalzeneinbaustücks in einem Walzgerüst gelagert sind, wobei mindestens eine der Arbeitswalzen im Walzgerüst zur Einstellung eines gewünschten Walzspalts relativ zu der anderen Arbeitswalze, insbesondere in vertikale Richtung, einstellbar ist, wobei Axialverschiebemittel vorhanden sind, mit denen eine Arbeitswalze relativ zum Walzgerüst in ihre Achsrichtung verschoben werden kann, wobei die Axialverschiebmittel ein Betätigungselement aufweisen, das koaxial zur Achse der zu verschiebenden Arbeitswalze angeordnet ist, und wobei mindestens eine Arbeitswalze mit Biegemitteln in Wirkverbindung steht, mit denen diese mit einem Biegemoment beaufschlagt werden kann.

Eine Walzvorrichtung dieser Art ist beispielsweise aus der EP 1 436 104 B1 bekannt. Die dort offenbarte Walzvorrichtung ist mit Axialverschiebemitteln ausgestattet, so dass die Arbeitswalzen in eine gewünschte axiale Position entlang ihrer axialen Erstreckung gefahren und dort gehalten werden können. Die als hydraulisches Kolben-Zylinder-System ausgeführten Axialverschiebemittel umfassen einen Kolben, der mit einem seiner Enden an einem Tragarm befestigt ist, der am Walzgerüst in vertikale Richtung auf und ab gleiten kann, zusammen mit dem Einbaustück der Arbeitswalze.

Ferner umfasst die vorbekannte Walzvorrichtung Biegemittel, mit denen die Arbeitswalze mit einem Biegemoment beaufschlagt werden kann. Die Biegemittel stützen sich zwischen dem Einbaustück der Arbeitswalze und dem Einbaustück der benachbarten Stützwalzen ab. Bei geringen Bewegungen der unteren Arbeitswalze in vertikaler Richtung stützen sich die Biegemittel zwischen den Einbaustücken der unteren Arbeitswalze und Verdickungen an Holmen des Walzgerüstes ab.

Bei aus der EP 1 436 104 B1 vorbekannten Bauform von Walzvorrichtungen wird also die Arbeitswalzenverschiebung mit einer koaxial am Arbeitswalzen-einbaustück angeordneten Axialverschiebevorrichtung realisiert, die beim Arbeitswalzenwechsel mit dem Walzensatz aus dem Walzgerüst herausgefahren wird. Die Arbeitswalzen-Biegevorrichtung ist "fliegend" ausgeführt, bei der sich die oberen Arbeitswalzen-Einbaustücke über die Biege- und Balancierzylinder in U-förmigen Ausnehmungen der oberen Stützwalzen-Einbaustücke abstützen. Die Biegezylinder können dabei in den Arbeitswalzen-Einbaustücken oder alternativ in den Stützwalzen-Einbaustücken angeordnet sein.

Vorteilhaft ist bei dieser Bauform, dass bedingt durch die "fliegende" Anordnung der oberen Arbeitswalzen ein großer Walzenaufgang (z. B. bis 1.200 mm) möglich ist. Das erlaubt das Auswalzen hoher Blöcke auf einem solchen Walzgerüst. Ferner können die Arbeitswalzen-Verschiebe- und Biegevorrichtungen beim Wechseln der Walzensätze aus dem Walzgerüst herausgefahren und außerhalb des Walzgerüsts gewartet werden. Dadurch entfallen dem Betreiber Stillstandszeiten an der Anlage zur Wartung dieser Vorrichtungen.

Wegen der koaxialen Anordnung an den Walzensätzen müssen die axialen Verschiebevorrichtungen keine Kippmomente aufnehmen, die sonst bei Verschiebesystemen zu berücksichtigen sind, die stationär am Walzgerüst angeordnet sind. Dies wirkt sich positiv auf die Dimensionierung der Verschiebevorrichtungen aus, da eine geringere Verschiebekraft benötigt wird.

Nachteilig ist bei dieser Bauform indes, dass während der Arbeitswalzen-Axialverschiebung der obere Arbeitswalzensatz über die mit Balancierdruck beaufschlagten Biegezylinder der oberen Stützwalzen-Einbaustücke geschoben wird. Die dabei auftretenden Reibkräfte erzeugen Kippmomente, die eine Schiefstellung der Stützwalzen-Einbaustücke bewirken können. Bei einer schlagartigen Beaufschlagung des Gerüsts mit der Walzkraft ("Anstichstoß") im Anschluss an die Arbeitswalzen-Verschiebung kann deshalb nicht ausgeschlossen werden, dass es an der Stützwalzenlagerung - bei Ölflutlagern - zu einer lokalen Berührung von Lagerbuchse und Zapfenbuchse kommt, was Lagerschäden aufgrund von Kantenpressung hervorrufen kann bzw. dass im Falle von Wälzlagern einzelne Lagerreihen eine übermäßige Beanspruchung erfahren.

Die Druckschrift WO 2005/011885 A1 betrifft eine Walzvorrichtung mit mindestens zwei Arbeitswalzen, die jeweils mittels Arbeitswalzeneinbaustücken in einem Walzgerüst gelagert sind, wobei mindestens eine der Arbeitswalzen im Walzgerüst zur Einstellung eines gewünschten Walzspalts relativ zu der an deren Arbeitswalze, insbesondere in vertikaler Richtung, einstellbar ist. Dazu sind Axialverschiebemittel vorgesehen, die in Form von zwei Kolben-Zylindereinheiten parallel neben der zu verschiebenden Arbeitswalze, somit in der Höhe versetzt zu deren Längsachse, am Walzgerüst befestigt sind.

Die Druckschrift EP 1 772 203 A1 beschreibt eine Biegevorrichtung für Walzen in einem Walzgerüst, mit mindestens einem hydraulisch betätigbaren Kolben, der in einem Biegeklotz angeordnet wird.

Die Druckschrift EP 0 267 420 A2 betrifft ein Walzgerüst mit einer Vorrichtung zum axialen Verschieben von anstellbaren Walzen, mit Kolbenzylindereinheiten, die seitlich neben der Arbeitswalze am Ständerholm des Walzgerüstes angeordnet sind.

Aus der Druckschrift EP 0 340 504 A2 ist eine Biege- und Ausbalanciervorrichtung für axialverschiebbare Walzen eines Walzgerüstes mit einer Vorrichtung zum axialen Verschieben der Walzen bekannt.

Dabei sind die Walzeneinbaustücke zu beiden Seiten auf einem am Führungsblock vertikal geführten oberen bzw. unteren Hubgehäuse horizontal gleitend abgestützt.

Bekannt geworden sind auch Biegevorrichtungen, die nach Art einer "Biegehaube" aufgebaut sind. Dabei handelt es sich um ein Arbeitswalzen-Biegesystem, bei dem Hydraulikblöcke mit sog. "Biegehauben" versehen sind, die eine gute Führung der Arbeitswalzen-Einbaustücke im Walzgerüst auch bei hohem Walzenaufgang sicherstellen und gleichzeitig ein Verschieben der betreffenden Arbeitswalze ermöglicht.

Die Vorrichtung zur axialen Verschiebung der Arbeitswalzen ist an einem der beiden Walzgerüstständer befestigt. Dabei ist jedem seitlichen Abstützteil ("Verschiebeohr") der betreffenden Arbeitswalzen-Einbaustücke eine Verschiebezylinder-Einheit zugeordnet. In diesen Verschiebezylinder-Einheiten sind die Arbeitswalzen-Einbaustücke in vertikale Richtung verschieblich angeordnet.

Der Vorteil dieser Bauform ist, dass Walzenaufgänge bis etwa 550 mm realisierbar sind. Durch die Verwendung der "Biegehaube" werden ferner beim Verschieben der Arbeitswalzen keine Momente in die Stützwalzenlagerungen eingeleitet. Vorteilhaft ist ferner, dass kein zusätzliches Koppeln von Medienschläuchen erforderlich ist, da die Biege- und Verschiebevorrichtungen fest verrohrt werden können.

Nachteilig ist bei diesem Konzept allerdings, dass wegen der Anordnung der Verschiebevorrichtung außen an den Ständerpfosten sowie der Erfordernis, dass die im Walzprozess auftretenden Kräfte auch bei hohem Walzaufgang von der Verschiebevorrichtung aufgenommen werden müssen, sich eine ausladende und damit schwere und teure Ausführung der Verschiebevorrichtung ergibt.

Der Erfindung liegt daher die Aufgabe zugrunde, eine Walzvorrichtung der eingangs genannten Art zu schaffen, die den Nachteil der zuerst erläuterten Bauart vermeidet und die Vorteile der anschließend diskutierten Lösung nutzbar macht. Es soll also das hohe Gewicht der zuletzt diskutierten Lösung vermieden und eine kostengünstigere Konstruktion erreicht werden. Es soll dabei ein hoher Walzenaufgang realisierbar sein.

Diese Aufgabe wird erfindungsgemäß dadurch gelöst, dass das Arbeitswalzeneinbaustück zur Aufnahme der von den Biegemitteln erzeugten Kraft von der Achse der Arbeitswalze aus gesehen seitlich auskragende Arme aufweist, wobei zwischen einem Druckkraft erzeugenden Element der Biegemittel, insbesondere einem Kolben, und dem auskragenden Arm des Arbeitswalzeneinbaustücks ein relativ zum Walzgerüst, insbesondere in vertikale Richtung, verschiebbares Druckübertragungselement angeordnet ist.

Die Axialverschiebemittel sind als hydraulische Kolben-Zylinder-Einheit ausgebildet. Das Betätigungselement der Axialverschiebemittel ist vorzugsweise in Form eines Kolbens ausgebildet, wobei der Kolben mit einem seiner axialen Enden am einem Haltearm befestigt ist, der am Walzgerüst in einer Führung, insbesondere in einer Gleitführung, translatorisch verschieblich festgelegt ist.

Das Druckkraft erzeugende Element der Biegemittel und der auskragende Arm des Arbeitswalzeneinbaustücks sind dabei so positioniert, dass die Mittenachse des Druckkraft erzeugenden Elements den auskragenden Arm schneidet.

Zwischen dem Druckkraft erzeugenden Element der Biegemittel und dem Druckübertragungselement und/oder zwischen dem Druckübertragungselement und dem auskragenden Arm des Arbeitswalzeneinbaustücks ist bevorzugt eine Gleitfläche angeordnet.

Die Biegemittel sind mit Vorteil in einem fest am Walzgerüst angeordneten Block angeordnet und das Druckübertragungselement ist dabei mittels einer Führung, insbesondere mittels einer Vertikalführung, am Block gelagert. Das Druckübertragungselement ist in einem Horizontalschnitt vorzugsweise U-förmig ausgebildet und umgibt den Block von drei Seiten zumindest teilweise. Das Druckübertragungselement ist in einem senkrecht auf der Achse der Arbeitswalze stehenden Vertikalschnitt vorzugsweise L-förmig ausgebildet und umgibt den Block an seiner Oberseite zumindest teilweise.

Das Druckübertragungselement kann mittels einer Führung, insbesondere mittels einer Vertikalführung, am Walzgerüst gelagert sein.

Zwischen Block und Druckübertragungselement können Haltemittel angeordnet sein, die das Druckübertragungselement in Horizontalrichtung unbeweglich zur Arbeitswalze am Block halten.

Gemäß der Erfindung ergibt sich, dass eine Axialverschiebevorrichtung zum Einsatz kommt, die koaxial zur Achse der Arbeitswalze angeordnet ist. Die gleichzeitig zum Einsatz kommende Biegevorrichtung ist indes nach Bauart der "Biegehaube" ausgebildet.

Durch das deutlich geringere Gewicht sowie die fertigungstechnisch einfacheren Komponenten der Verschiebevorrichtung sind deutlich niedrigere Fertigungskosten erreichbar. Durch die Verwendung der Biegevorrichtung werden beim Verschieben der Arbeitswalzen keine Momente in die Stützwalzenlagerungen eingeleitet.

In der Zeichnung ist ein Ausführungsbeispiel der Erfindung dargestellt. Es zeigen:
- Fig. 1: einen Teil einer Walzvorrichtung in perspektivischer Ansicht,
- Fig. 2: die Vorderansicht der Walzvorrichtung gemäß Fig. 1 in einem Schnitt A-A gemäß Fig. 3,
- Fig. 3: die Draufsicht auf die Walzvorrichtung in einem Schnitt B-B gemäß Fig. 2 und
- Fig. 4: die Biegemittel der Walzvorrichtung in einem Schnitt C-C gemäß Fig. 3.

In den Figuren ist eine Walzvorrichtung 1 zu sehen, bei der zwei zusammenwirkende Arbeitswalzen 2 und 3, die jeweils in einem Arbeitswalzeneinbaustück 4 bzw. 5 gelagert sind, in einem Walzgerüst 6 angeordnet sind. Zur Einstellung eines Walzspalts 7 zwischen den beiden Arbeitswalzen 2 und 3 ist vorgesehen, dass das obere Arbeitswalzeneinbaustück 5 in vertikale Richtung einstellbar ausgeführt ist; es kann also in Vertikalrichtung relativ zum Walzgerüst 6 bewegt werden.

Die Arbeitswalzen 2, 3 stützen sich jeweils an Stützwalzen 24 bzw. 25 ab, wobei diese in je einem Stützwalzeneinbaustück 26 bzw. 27 gelagert sind. Die dargestellte Walzvorrichtung 1 weist also insgesamt vier Walzen auf. Es sei angemerkt, dass sie auch weitere Walzen aufweisen kann, nämlich Zwischenwalzen, die zwischen den Arbeitswalzen 2, 3 und den Stützwalzen 24, 25 angeordnet sind.

Zur Einleitung eines Biegemoments in die Arbeitswalzen 2, 3 sind Biegemittel 11 vorgesehen. Wie insbesondere in Fig. 3 gesehen werden kann, sind die Biegemittel 11 in beiden axialen Endbereichen der Arbeitswalzen 2, 3 angeordnet und im Übrigen sowohl ein- als auch auslaufseitig am Walzgerüst 6 angeordnet (s. hierzu Fig. 2). Es sind insgesamt also vier Biegemittel 11 vorgesehen.

Die Biegemittel 11 haben einen Block 20, der fest am Walzgerüst 6 angeordnet ist, wie es insbesondere in Fig. 2 gesehen werden kann. Der Block 20 weist zylindrische Bohrungen auf, in denen Druckkraft erzeugende Elemente 14, d. h. Kolben, angeordnet sind, die mit Hydraulikdruck beaufschlagbar sind. Die Kolben 14 haben dabei eine Mittenachse 18, die sich in Vertikalrichtung erstreckt.

In Fig. 2 kann weiterhin gesehen werden, dass jedes Arbeitswalzeneinbaustück 4, 5 auskragende Arme 12 und 13 aufweist, die seitlich der Achse 10 der Arbeitswalze 2, 3 angeordnet sind. Die auskragenden Arme 12, 13 erstrecken sich - von der Arbeitswalze 2, 3 weg - seitlich nach außen und übergreifen die Kolben 14 und namentlich deren Mittenachse 18.

Zwischen den Biegemitteln 11 und insbesondere deren Kolben 14 und den auskragenden Armen 12, 13 der Arbeitswalzeneinbaustücke 4, 5 ist ein Druckübertragungselement 15 angeordnet. Dieses ist mit zwei Gleitflächen 19 und 28 ausgestattet, die für gute Gleitverhältnisse zwischen Kolben 14 und Druckübertragungselement 15 einerseits bzw. zwischen Druckübertragungselement 15 und auskragendem Arm 12, 13 sorgen. Wie weiterhin zu sehen ist, sind Kolben 14 und auskragender Arm 12, 13 so positioniert, dass die Mittenachse 18 des Kolbens 14 den auskragenden Arm 12, 13 schneidet. Hierdurch wird eine optimale Kraftübertragung vom Biegemittel 11 zum Arbeitswalzeneinbaustück 4, 5 erreicht.

Das Druckübertragungselement 15 ist über eine Vertikalführung 29 am Block 20 angeordnet und kann sich somit in Vertikalrichtung relativ zum Block 20 und damit zum Walzgerüst 6 bewegen. Gleichermaßen ist eine weitere Vertikalführung vorgesehen, die das Druckübertragungselement 12 im oberen Bereich am Walzgerüst 6 führt, namentlich ein Querhaupt des Druckübertragungselements 15.

Das Druckübertragungselement 15 ist als "Biegehaube" ausgebildet. Das bedeutet, dass es in einem Horizontalschnitt U-förmig ausgebildet ist und den Block 20 von drei Seiten zumindest teilweise umgibt, wie es am besten in Fig. 3 zu sehen ist. Aus Fig. 2 geht indes hervor, dass das Druckübertragungselement 15 in einem senkrecht auf der Achse 10 der Arbeitswalze 2, 3 stehenden Vertikalschnitt L-förmig ausgebildet ist und den Block 20 an seiner Oberseite teilweise umgibt. Mit seinen beiden Schenkeln (s. Fig. 3) ist das Druckübertragungselement 15 gegen axiale Verschiebekräfte vertikal gleitend aber kippsicher an den Seiten des Blocks 20 angeordnet. Zusätzlich ist es an der zur Arbeitswalze 2 hin zeigenden Stirnfläche des Blocks 20 abgestützt und kann somit große horizontale Kräfte aufnehmen, die im Einlauf gegen und im Auslauf mit der Walzrichtung gerichtet sein können.

Wie weiterhin gesehen werden kann, ist das Druckübertragungselement 15 in bzw. gegen Walzrichtung mit weiteren Gleitflächen, die sich an seinen Schenkeln befinden, versehen, über die ein Abstützen an den zur Arbeitswalze 2 hin zeigenden Seitenflächen des Walzgerüsts 6 erfolgen kann.

Damit das Druckübertragungselement 15 bei demontierter Arbeitswalze 2, 3 in Position bleibt und nicht vom Walzgerüst 6 bzw. vom Block 20 abfällt, sind Haltemittel 23 vorgesehen (s. Fig. 3). Die Haltemittel 23 verhindern, dass das Druckübertragungselement 15 in Richtung zur Walzenachse 10 verschieblich ist.

Es ist weiterhin zu sehen, dass Axialverschiebemittel 8 zur Axialeinstellung der Arbeitswalze 2, 3 vorhanden sind.

In Fig. 4 ist zu erkennen, dass neben den nach oben wirkenden Druckkraft erzeugenden Elementen 14 (Kolben) des Biegemittels 11, die auf das obere Arbeitswalzeneinbaustück 5 wirken, weitere krafterzeugende Elemente 30 vorgesehen sind, die eine nach unten gerichtete Kraft erzeugen und das untere Arbeitswalzeneinbaustück 4 mit einer Biegekraft beaufschlagen.

Es lässt sich somit zusammenfassend sagen, dass die Arbeitswalzen-Verschiebevorrichtungen an den bedienungsseitigen Arbeitswalzeneinbaustücken angeordnete hydraulische Kolben-Zylinder-Einheiten sind. Dabei ist der Kolben der Kolben-Zylinder-Einheit mit in den entsprechenden Einbaustücken geführten Haltearmen verbunden. Verriegelungen, die an der Außenseite der beiden Holme des bedienungsseitigen Walzgerüstständers angeordnet sind, verhindern während des Walzbetriebes eine horizontale Bewegung der Haltearme und damit auch eine axiale Bewegungen des Kolbens. Durch Druckbeaufschlagung auf der Kolbenseite oder der Stangenseite der Kolben-Zylinder-Einheit wird eine axiale Verschiebung der in den Einbaustücken montierten Arbeitswalzen realisiert.

Die Biegevorrichtung ist durch Hydraulikblöcke mit "Biegehauben" gekennzeichnet, die eine gute Führung der Arbeitswalzen-Einbaustücke im Walzgerüst auch bei hohem Walzenaufgang sicherstellt und gleichzeitig ein Verschieben der betreffenden Arbeitswalze zu gezielten Profiländerung des den Walzspalt durchlaufenden Walzgutes mittels der Verschiebevorrichtung ermöglicht.

**Bezugszeichenliste:**

| | |
|---|---|
| 1 | Walzvorrichtung |
| 2 | Arbeitswalze |
| 3 | Arbeitswalze |
| 4 | Arbeitswalzeneinbaustück |
| 5 | Arbeitswalzeneinbaustück |
| 6 | Walzgerüst |
| 7 | Walzspalt |
| 8 | Axialverschiebemittel |
| 9 | Betätigungselement |
| 10 | Achse der Arbeitswalze |
| 11 | Biegemittel |
| 12 | Arm |
| 13 | Arm |
| 14 | Druckkraft erzeugendes Element |
| 15 | Druckübertragungselement |
| 16 | Haltearm |
| 17 | Führung |
| 18 | Mittenachse des Druckkraft erzeugenden Elements |
| 19 | Gleitfläche |
| 20 | Block |
| 21 | Führung |
| 22 | Führung |
| 23 | Haltemittel |
| 24 | Stützwalze |
| 25 | Stützwalze |
| 26 | Stützwalzeneinbaustück |
| 27 | Stützwalzeneinbaustück |
| 28 | Gleitfläche |
| 29 | Vertikalführung |
| 30 | Druckkraft erzeugendes Element |

## Patentansprüche

1. Walzvorrichtung (1) mit:
mindestens zwei Arbeitswalzen (2, 3), die jeweils mittels mindestens eines Arbeitswalzeneinbaustücks (4, 5) in einem Walzgerüst (6) gelagert sind,
wobei mindestens eine der Arbeitswalzen (2, 3) im Walzgerüst (6) zur Einstellung eines gewünschten Walzspalts (7) relativ zu der anderen Arbeitswalze (2, 3), insbesondere in vertikale Richtung, einstellbar ist,
wobei mindestens eine Arbeitswalze (2, 3) mit Biegemitteln (11) in Wirkverbindung steht, mit denen diese mit einem Biegemoment beaufschlagt werden kann,
wobei das Arbeitswalzeneinbaustück (4, 5) zur Aufnahme der von den Biegemitteln (11) erzeugten Kraft von der Achse (10) der Arbeitswalze (2, 3) aus gesehen seitlich auskragende Arme (12, 13) aufweist,
wobei zwischen einem Druckkraft erzeugenden Element (14) der Biegemittel (11), insbesondere einem Kolben, und dem auskragenden Arm (12, 13) des Arbeitswalzeneinbaustücks (4, 5) ein relativ zum Walzgerüst (6), insbesondere in vertikale Richtung, verschiebbares Druckübertragungselement (15) angeordnet ist, und
Axialverschiebemitteln (8), die als hydraulische Kolben-Zylinder-Einheit ausgebildet sind,
**dadurch gekennzeichnet,**
**dass** die Axialverschiebemittel (8) mit einem Betätigungselement (9) in Form eines Kolbens koaxial zu der Achse (10) der zu verschiebenden Arbeitswalze (2,3) angeordnet sind, und
das Betätigungselement (9) mit einem seiner axialen Enden an einem Haltearm (16) befestigt ist, der am Walzgerüst (6) in einer Führung (17), insbesondere in einer Gleitführung, translatorisch verschieblich festgelegt ist.

2. Walzvorrichtung nach Anspruch 1,
**dadurch gekennzeichnet,**
**dass** das Druckkraft erzeugende Element (14) der Biegemittel (11) und der auskragende Arm (12, 13) des Arbeitswalzeneinbaustücks (4, 5) so positioniert sind, dass die Mittenachse (18) des Druckkraft erzeugenden Elements (14) den auskragenden Arm (12, 13) schneidet.

3. Walzvorrichtung nach einem der Ansprüche 1 bis 2,
**dadurch gekennzeichnet,**
**dass** zwischen dem Druckkraft erzeugenden Element (14) der Biegemittel (11) und dem Druckübertragungselement (15) und/oder zwischen dem Druckübertragungselement (15) und dem auskragenden Arm (12, 13) des Arbeitswalzeneinbaustücks (4, 5) eine Gleitfläche (19) angeordnet ist.

4. Walzvorrichtung nach einem der Ansprüche 1 bis 3,
**dadurch gekennzeichnet,**
**dass** die Biegemittel (11) in einem fest am Walzgerüst (6) angeordneten Block (20) angeordnet sind und das Druckübertragungselement (15) mittels einer Führung (21), insbesondere mittels einer Vertikalführung, am Block (20) gelagert ist.

5. Walzvorrichtung nach Anspruch 4,
**dadurch gekennzeichnet,**
**dass** das Druckübertragungselement (15) in einem Horizontalschnitt U-förmig ausgebildet ist und den Block (20) von drei Seiten zumindest teilweise umgibt.

6. Walzvorrichtung nach Anspruch 4 oder 5,
**dadurch gekennzeichnet,**
**dass** das Druckübertragungselement (15) in einem senkrecht auf der Achse (10) der Arbeitswalze (2, 3) stehenden Vertikalschnitt L-förmig ausgebildet ist und den Block (20) an seiner Oberseite zumindest teilweise umgibt.

7. Walzvorrichtung nach einem der Ansprüche 4 bis 6,
**dadurch gekennzeichnet,**
**dass** das Druckübertragungselement (15) mittels einer Führung (22), insbesondere mittels einer Vertikalführung, am Walzgerüst (6) gelagert ist.

8. Walzvorrichtung nach einem der Ansprüche 4 bis 7,
**dadurch gekennzeichnet,**
**dass** zwischen Block (20) und Druckübertragungselement (15) Haltemittel (23) angeordnet sind, die das Druckübertragungselement (15) in Horizontalrichtung umbeweglich zur Arbeitswalze (2, 3) am Block (20) halten.

## Claims

1. Rolling device (1) comprising
at least two working rolls (2, 3), which are each mounted by means of at least one working roll chock (4, 5) in a roll stand (6),
wherein at least one of the working rolls (2, 3) is settable, particularly in vertical direction, in the roll stand (6) for setting a desired rolling gap (7) relative to the other working roll (2, 3),
wherein at least one working roll (2, 3) is in operative connection with bending means (11), by which this can be loaded with a bending moment,
wherein the working roll chock (4, 5) has, for accepting the force generated by the bending means (11), arms (12, 13) projecting laterally as seen from the axis (10) of the working roll (2, 3),
wherein a pressure transmission element (15) displaceable relative to the roll stand (6), particularly in vertical direction, is arranged between an element (14), which generates a pressure force, of the bending means (11), particularly a piston, and the projecting arm (12, 13) of the working roll chock (4, 5) and
axial displacing means (8) which are constructed as a hydraulic piston-cylinder unit,
**characterised in that**
the axial displacing means (8) with an actuating element (9) in the form of a piston are arranged coaxially with the axis (10) of the working roll (2, 3) to be displaced and
the actuating element (9) is fastened by one of its axial ends to a mounting arm (16) which is fixed to the roll stand (6) in a guide (17), particularly in a sliding guide, to be translationally displaceable.

2. Rolling device according to claim 1, **characterised in that** the element (14), which generates pressure force, of the bending means (11) and the projecting arm (12, 13) of the working roll chock (4, 5) are so positioned that the centre axis (18) of the element (14) generating pressure force intersects the projecting arm (12, 13).

3. Rolling device according to one of claims 1 and 2, **characterised in that** a slide surface (19) is arranged between the element (14), which generates pressure force, of the bending means (11) and the pressure transmission element (15) and/or between the pressure transmission element (15) and the projecting arm (12, 13) of the working roll chock (4, 5).

4. Rolling device according to any one of claims 1 to 3, **characterised in that** the bending means (11) are arranged in a block (20) fixedly arranged at the roll stand (6) and the pressure transmission element (15) is mounted on the block (20) by means of a guide (21), particularly by means of a vertical guide.

5. Rolling device according to claim 4, **characterised in that** the pressure transmission element (15) is constructed to be U-shaped in a horizontal section and surrounds the block (20) at least partly from three sides.

6. Rolling device according to claim 4 or 5, **characterised in that** the pressure transmission element (15) is constructed to be L-shaped in a vertical section perpendicular to the axis (10) of the working roll (2, 3) and at least partly surrounds the block (20) at its upper side.

7. Rolling device according to any one of claims 4 to 6, **characterised in that** the pressure transmission element (15) is mounted on the roll stand (6) by means of a guide (22), particularly by means of a vertical guide.

8. Rolling device according to any one of claims 4 to 7, **characterised in that** holding means (23) which hold the pressure transmission element (15) at the block (20) to be immovable relative to the working roll (2, 3) in horizontal direction are arranged between the block (20) and the pressure transmission element (15).

## Revendications

1. Dispositif de laminage (1) comprenant: au moins deux cylindres de travail (2, 3) qui sont montés respectivement au moyen d'au moins un élément de montage de cylindre de travail (4, 5) dans une cage de laminage (6), au moins un des cylindres de travail (2, 3) dans la cage de laminage (6) peut être réglé pour le réglage d'une emprise désirée (7) par rapport à l'autre cylindre de travail (2, 3), en particulier en direction verticale, au moins un des cylindres de travail (2, 3) étant monté en liaison active avec des moyens de flexion (11) avec lesquels il peut être sollicité avec un moment de flexion, l'élément de montage de cylindre de travail (4, 5) présentant des bras (12, 13) faisant saillie latéralement par rapport à l'axe (10) du cylindre de travail (2, 3) pour l'absorption de la force générée par les moyens de flexion, un élément de transmission de la pression (15) apte à se déplacer par rapport à la cage de laminage (6), en particulier en direction verticale, étant disposé entre un élément (14) des moyens de flexion (11), générant une force de pression, en particulier un piston, et le bras (12, 13) saillant de l'élément de montage de cylindre de travail (4, 5) ; et des moyens de déplacement axial (8) qui sont réalisés sous la forme d'une unité hydraulique du type à piston-cylindre, **caractérisé en ce que** les moyens de déplacement axial (8) sont disposés avec un élément d'activation (9) sous la forme d'un piston, en position coaxiale par rapport à l'axe (10) du cylindre de travail (2, 3) à déplacer, et l'élément d'activation (9) est fixé avec une de ses extrémité axiales à un bras de maintien (16) qui est fixé en déplacement de translation à la cage de laminage (6) dans un guidage (17), en particulier dans un guidage par glissement.

2. Dispositif de laminage selon la revendication 1, **caractérisé en ce que** l'élément (14) des moyens de flexion (11), générant la force de compression et le bras saillant (12, 13) de l'élément de montage de cylindre de travail (4, 5) sont positionnés de telle sorte que l'axe médian (18) de l'élément (14) générant la force de pression coupe le bras saillant (12, 13).

3. Dispositif de laminage selon la revendication 1 ou 2, **caractérisé en ce qu'**une surface de glissement (19) est disposée entre l'élément (14) des moyens de flexion (11), générant une force de pression et l'élément de transmission de la pression (15) et/ou entre l'élément de transmission de la pression (15) et le bras saillant (12, 13) de l'élément de montage de cylindre de travail (4, 5).

4. Dispositif de laminage selon l'une quelconque des revendications 1 à 3, **caractérisé en ce que** les moyens de flexion (11) sont disposés dans un bloc (20) monté à demeure contre la cage de laminage (6) et l'élément de transmission de la pression (15) est monté au moyen d'un guidage (21), en particulier au moyen d'un guidage vertical, contre le bloc (20).

5. Dispositif de laminage selon la revendication 4, **caractérisé en ce que** l'élément de transmission de la pression (15) est réalisé en une configuration en U en section horizontale et entoure au moins en partie le bloc (20) de trois côtés.

6. Dispositif de laminage selon la revendication 4 ou 5, **caractérisé en ce que** l'élément de transmission de la pression (15) est réalisé en une configuration en L en section verticale, perpendiculairement par rapport à l'axe (10) du cylindre de travail (2, 3) et entoure au moins en partie le bloc (20) sur son côté supérieur.

7. Dispositif de laminage selon l'une quelconque des revendications 4 à 6, **caractérisé en ce que** l'élément de transmission de la pression (15) est monté au moyen d'un guidage (22), en particulier au moyen d'un guidage vertical, contre la cage de laminage (6).

8. Dispositif de laminage selon l'une quelconque des revendications 4 à 7, **caractérisé en ce que** des moyens de maintien (23) sont disposés entre le bloc (20) et l'élément de transmission de la pression (15), qui maintiennent l'élément de transmission de la pression (15) contre le bloc (20) en immobilité en direction horizontale par rapport au cylindre de travail (2,3).
